# EUROPÄISCHE PATENTSCHRIFT

(11) **EP 2 931 973 B1**
(45) Veröffentlichungstag und Bekanntmachung des Hinweises auf die Patenterteilung: **02.08.2017**
(21) Anmeldenummer: 13795163.8
(22) Anmeldetag: 15.11.2013
(51) Int. Cl.: E01B 27/08

(54) **VERFAHREN UND MASCHINE ZUR REINIGUNG VON SCHOTTER EINES GLEISES**
METHOD AND MACHINE FOR CLEANING BALLAST OF A TRACK
PROCÉDÉ ET MACHINE POUR LE NETTOYAGE DU BALLAST D'UNE VOIE FERRÉE

(30) Priorität: 11.12.2012 AT 12852012
(43) Veröffentlichungstag der Anmeldung: 21.10.2015
(73) Patentinhaber: Plasser & Theurer Export von Bahnbaumaschinen Gesellschaft m.b.H., 1010 Wien (AT)
(72) Erfinder: BRUNNINGER, Manfred, A-4203 Altenberg (AT)
(86) Internationale Anmeldenummer: PCT/EP2013/003451
(87) Internationale Veröffentlichungsnummer: WO 2014/090366

(56) Entgegenhaltungen:
- AT-B- 332 442
- AT-B- 363 113

## Beschreibung

Die Erfindung betrifft ein Verfahren zur Reinigung von Schotter eines gleislosen Abschnittes einer Schotterbettung eines Gleises, sowie eine Maschine zur Reinigung von Schotter eines Gleises, mit in einer Maschinenlängsrichtung voneinander distanzierten Raupenfahrwerken und einer - bezüglich einer Arbeitsrichtung - vor den Raupenfahrwerken positionierten Schotteraufnahmevorrichtung und einer Siebanlage zur Reinigung des aufgenommenen Schotters.

Eine Raupenfahrwerke aufweisende Maschine zur Reinigung einer Schotterbettung eines Gleises ist durch US 4 108 076 bereits bekannt. Der in einer Siebanlage gereinigte Schotter wird unmittelbar hinter einer Schotteraufnahmevorrichtung auf ein Erdplanum abgeworfen und planiert.

Aus AT 363 113 B ist ein Gleiserneuerungszug bekannt, dessen Wagen sich im gleislosen Arbeitsbereich auf Raupenfahrwerken abstützen.

AT 332 442 B beschreibt eine Anordnung und ein Verfahren zum Stabilisieren des Unterbauplanums einer Schotterbettung durch Einbringung einer Sandschichte zwischen Planum und Schotterbett.

Die Aufgabe der vorliegenden Erfindung liegt nun in der Schaffung eines Verfahrens und einer Maschine der eingangs genannten Art, mit dem bzw. der die Herstellung einer exakt planierten Schotteroberfläche möglich ist.

Diese Aufgabe wird erfindungsgemäß mit einem Verfahren bzw. einer Maschine der gattungsgemäßen Art durch die im Kennzeichen von Anspruch 1 bzw. 5 angeführten Merkmale gelöst.

Mit der Einbringung einer ersten Schottermenge kann das vordere Raupenfahrwerk auf einer Schotterbank verfahren werden, wodurch zuverlässig eine nachteilige Furchenbildung im Erdplanum ausgeschlossen wird. Durch die nachfolgende Einbringung der restlichen Schottermenge hinter dem hinteren Raupenfahrwerk kann abschließend ein exaktes Schotterplanum hergestellt werden.

Weitere Vorteile der Erfindung ergeben sich aus den Unteransprüchen und der Zeichnungsbeschreibung.

Im Folgenden wird die Erfindung anhand eines in der Zeichnung dargestellten Ausführungsbeispieles näher beschrieben. Es zeigen: Fig. 1 eine Seitenansicht einer Maschine zur Schotterreinigung und Fig. 2 eine schematisierte Draufsicht auf die Maschine.

Eine in Fig. 1 und 2 dargestellte Maschine 1 weist einen endseitig auf Schienenfahrwerken 2 abstützbaren Maschinenrahmen 3 auf. Zwischen den beiden Schienenfahrwerken 2 befindet sich ein - bezüglich einer Arbeitsrichtung 4 - vorderes erstes und ein nachfolgendes zweites, jeweils höhenverstellbares Raupenfahrwerk 5. Unmittelbar vor dem vorderen Raupenfahrwerk 5 ist eine Schotteraufnahmevorrichtung 6 in Form einer endlosen Räumkette angeordnet, die oberhalb einer Siebanlage 7 eine Auswurföffnung 8 aufweist. Bei der Reinigung anfallender Abraum wird über ein Förderband 21 abgeführt.

Sowohl zwischen der Schotteraufnahmevorrichtung 6 und dem anschließenden ersten Raupenfahrwerk 5 als auch hinter dem zweiten Raupenfahrwerk 5 ist jeweils eine Abwurfvorrichtung 9 zum Abwurf von Schotter 10 angeordnet. Zwischen der Siebanlage 7 und den beiden Abwurfvorrichtungen 9 sind Förderbänder 11 für den Transport des gereinigten Schotters 10 vorgesehen. Jeder Abwurfvorrichtung 9 ist eine höhenverstellbare Planiereinrichtung 12 - in Arbeitsrichtung 4 gesehen - nachgeordnet. Der hinteren Planiereinrichtung 12 ist eine rotierbare Verteilerschnecke 13 zur Verteilung des abgeworfenen Schotters 10 in einer Maschinenquerrichtung vorgeordnet.

Im Folgenden wird das erfindungsgemäße Verfahren näher beschrieben. Die Maschine 1 wird durch die Schienenfahrwerke 2 auf einem eine Schotterbettung 14 aufweisenden, nicht näher dargestellten Gleis zur Baustelle verfahren. Für den Arbeitseinsatz in einem gleislosen Abschnitt 16 der Schotterbettung 14 wird die Maschine 1 mit Hilfe der abgesenkten Raupenfahrwerke 5 verfahren.

Der durch die Schotteraufnahmevorrichtung 6 aufgenommene Schotter 10 wird in der Siebanlage 7 gereinigt und danach teilweise in einer ersten Teilmenge 17 über die vordere Abwurfvorrichtung 9 abgeworfen. Durch die Planiereinrichtung 12 wird der Schotter 10 zu einer ersten Schotterlage 18 verteilt, die wenigstens der Breite des ersten Raupenfahrwerkes 5 entspricht. Beide Raupenfahrwerke 5 werden in weiterer Folge auf dieser ersten Schotterlage 18 verfahren.

Bezüglich der Arbeitsrichtung 4 hinter dem nachfolgenden zweiten Raupenfahrwerk 5 wird eine zweite Teilmenge 19 des gereinigten Schotters 10 abgeworfen und zur Bildung einer zweiten Schotterlage 20 planiert.

Alternativ wäre es auch möglich, bedarfsweise über ein nicht näher dargestelltes weiteres Förderband neuen Schotter vom vorderen Maschinenende zuzuführen und über die beiden Abwurfvorrichtungen 9 abzuwerfen. Ebenso könnte auch in einer weiteren Variante der verunreinigte Schotter unter Umgehung der Siebanlage zur Gänze über das Förderband 21 abtransportiert werden, während parallel dazu vom vorderen Maschinenende neuer Schotter zugeführt wird.

## Patentansprüche

1. Verfahren zur Reinigung von Schotter eines gleislosen Abschnittes (16) einer Schotterbettung (14) eines Gleises (15) mittels einer Maschine (1) mit in einer Maschinenlängsrichtung voneinander distanzierten Raupenfahrwerken (5), **dadurch gekennzeichnet, dass** gereinigter Schotter (10) in einer ersten Teilmenge (17) -bezüglich einer Arbeitsrichtung (4) -vor einem ersten Raupenfahrwerk (5) abgeworfen und zur Bildung einer ersten Schotterlage (18) planiert wird, und dass hinter einem nachfolgenden zweiten Raupenfahrwerk (5) eine zweite Teilmenge (19) von gereinigtem Schotter (10) abgeworfen und zur Bildung einer zweiten Schotterlage (20) planiert wird.

2. Verfahren nach Anspruch 1, **dadurch gekennzeichnet, dass** die zweite Teilmenge (19) bedarfsweise durch neuen Schotter (10) ergänzt wird.

3. Verfahren nach Anspruch 1, **dadurch gekennzeichnet, dass** die erste Schotterlage (18) eine in Maschinenquerrichtung verlaufende Breite aufweist, die wenigstens einer Breite des ersten Raupenfahrwerkes (5) entspricht.

4. Verfahren zur Erneuerung von Schotter eines gleislosen Abschnittes (16) einer Schotterbettung (14) eines Gleises, wobei der Schotter (10) zur Gänze entfernt wird, mittels einer Maschine (1) mit in einer Maschinenlängsrichtung voneinander distanzierten Raupenfahrwerken (5), **dadurch gekennzeichnet, dass** neuer Schotter (10) in einer ersten Teilmenge (17) -bezüglich einer Arbeitsrichtung (4) -vor einem ersten Raupenfahrwerk (5) abgeworfen und zur Bildung einer ersten Schotterlage (18) planiert wird, und dass hinter einem nachfolgenden zweiten Raupenfahrwerk (5) eine zweite Teilmenge (19) von neuem Schotter (10) abgeworfen und zur Bildung einer zweiten Schotterlage (20) planiert wird.

5. Maschine zur Reinigung von Schotter eines Gleises, mit in einer Maschinenlängsrichtung voneinander distanzierten Raupenfahrwerken (5) und einer -bezüglich einer Arbeitsrichtung (4) -vor den Raupenfahrwerken (5) positionierten Schotteraufnahmevorrichtung (6) und einer Siebanlage (7) zur Reinigung des aufgenommenen Schotters, **dadurch gekennzeichnet, dass** zwischen Schotteraufnahmevorrichtung (6) und dem anschließenden ersten Raupenfahrwerk (5) einerseits und hinter dem zweiten Raupenfahrwerk (5) andererseits jeweils eine Abwurfvorrichtung (9) zum Abwurf von Schotter (10) angeordnet ist.

6. Maschine nach Anspruch 5, **dadurch gekennzeichnet, dass** jeder Abwurfvorrichtung (9) eine höhenverstellbare Planiereinrichtung (12) -in Arbeitsrichtung (4) gesehen-nachgeordnet ist.

## Claims

1. A method for cleaning ballast of a track-less section (16) of a ballast bed (14) of a track (15) by means of a machine (1) having crawler tracks (5) spaced from one another in a longitudinal direction of the machine, **characterized in that** cleaned ballast (10) is discharged in a first partial quantity (17) in front of a first crawler track (5 ) - with regard to a working direction (4) - and graded to form a first ballast layer (18), and that a second partial quantity (19) of cleaned ballast (10) is discharged behind a second crawler track (5), following behind, and graded to form a second ballast layer (20).

2. A method according to claim 1, **characterized in that** the second partial quantity (19) is replenished by new ballast (10), as needed.

3. A method according to claim 1, **characterized in that** the first ballast layer (18) has a width in the transverse direction of the machine corresponding to at least a width of the first crawler track (5).

4. A method of renewing ballast of a track-less section (16) of a ballast bed (14) of a track, wherein the ballast (10) is removed in its entirety, by means of a machine (1) having crawler tracks (5) spaced from one another in a longitudinal direction of the machine, **characterized in that** new ballast (10) is discharged in a first partial quantity (17) in front of a first crawler track (5) - with regard to a working direction (4) - and graded to form a first ballast layer (18), and that a second partial quantity (19) of new ballast (10) is discharged behind a second crawler track (5), following behind, and graded to form a second ballast layer (20).

5. A machine for cleaning ballast of a track, having crawler tracks (5) spaced from one another in a longitudinal direction of the machine and a ballast pick-up device (6) positioned in front of the crawler tracks (5) - with regard to a working direction (4) - and a screening plant (7) for cleaning the picked-up ballast, **characterized in that** a respective ballast discharge device (9) for discharging ballast (10) is arranged, on the one hand, between the ballast pick-up device (6) and the adjoining first crawler track (5) and, on the other hand, to the rear of the second crawler track (5).

6. A machine according to claim 5, **characterized in that** a vertically adjustable grading device (12) is arranged following each discharge device (9), as seen in the working direction (4).

## Revendications

1. Procédé de nettoyage de ballast d'une section sans voie (16) d'un lit de ballast (14) d'une voie ferrée (15) au moyen d'une machine (1) avec des mécanismes de roulement sur chenilles (5) écartés les uns des autres dans une direction longitudinale de machine, **caractérisé en ce que** du ballast nettoyé (10) est déversé en une première quantité partielle (17) devant un premier mécanisme de roulement sur chenilles (5) par rapport à un sens de travail (4) et nivelé pour la formation d'une première couche de ballast (18), et qu'une seconde quantité partielle (19) de ballast nettoyé (10) est déversée derrière un second mécanisme de roulement sur chenilles subséquent (5) et nivelée pour la formation d'une seconde couche de ballast (20).

2. Procédé selon la revendication 1, **caractérisé en ce que** la seconde quantité partielle (19) est complétée si nécessaire par du ballast neuf (10).

3. Procédé selon la revendication 1, **caractérisé en ce que** la première couche de ballast (18) présente une largeur s'étendant dans la direction transversale de machine qui correspond au moins à une largeur du premier mécanisme de roulement sur chenilles (5).

4. Procédé de renouvellement de ballast d'une section sans voie (16) d'un lit de ballast (14) d'une voie ferrée, dans lequel le ballast (10) est éliminé dans son intégralité au moyen d'une machine (1) avec des mécanismes de roulement sur chenilles (5) écartés les uns des autres dans une direction longitudinale de machine, **caractérisé en ce que** du ballast neuf (10) est déversé en une première quantité partielle (17) devant un premier mécanisme de roulement sur chenilles (5) par rapport à un sens de travail (4) et nivelé pour la formation d'une première couche de ballast (18), et qu'une seconde quantité partielle (19) de ballast neuf (10) est déversée derrière un second mécanisme de roulement sur chenilles subséquent (5) et nivelée pour la formation d'une seconde couche de ballast (20).

5. Machine de nettoyage de ballast d'une voie ferrée, avec des mécanismes de roulement sur chenilles (5) écartés les uns des autres dans une direction longitudinale de machine et un dispositif de réception de ballast (6) positionné avant les mécanismes de roulement sur chenilles (5) par rapport à un sens de travail (4) et une installation de tamis (7) pour le nettoyage du ballast reçu, **caractérisée en ce qu'**un dispositif de déversement (9) pour le déversement de ballast (10) est à chaque fois disposé entre le dispositif de réception de ballast (6) et le premier mécanisme de roulement sur chenilles adjacent (5) d'un côté et derrière le second mécanisme de roulement sur chenilles (5) de l'autre côté.

6. Machine selon la revendication 5, **caractérisée en ce qu'**un dispositif de nivelage réglable en hauteur (12) est disposé en aval de chaque dispositif de déversement (9), vu dans le sens de travail (4).
